# EUROPÄISCHE PATENTSCHRIFT

(11) **EP 0 940 635 B1**
(45) Veröffentlichungstag und Bekanntmachung des Hinweises auf die Patenterteilung: **04.06.2003**
(21) Anmeldenummer: 99104378.7
(22) Anmeldetag: 04.03.1999
(51) Int. Cl.: F24C 15/20

(54) **Haube als Dunstabzugshaube oder als Esse**
Smoke exhausting hood
Hotte pour évacuer des fumées

(30) Priorität: 04.03.1998 DE 19809201
(43) Veröffentlichungstag der Anmeldung: 08.09.1999
(73) Patentinhaber: BSH Bosch und Siemens Hausgeräte GmbH, 81669 München (DE)
(72) Erfinder: Grützke, Joachim, 74374 Zaberfeld-Leonbronn (DE)

(56) Entgegenhaltungen:
- EP-A- 0 541 053
- DE-A- 3 204 068
- DE-A- 3 436 999

## Beschreibung

Die Erfindung betrifft eine Haube als Dunstabzugshaube oder als Esse gemäß dem Oberbegriff von Anspruch 1.

Im Rahmen der Erfindung bedeutet der Begriff "Dunstabzugshaube" eine über einer Kochstelle verwendbare kleinere Dunstabzugseinheit, welche normalerweise demontierbar ist; und der Begriff "Esse" bedeutet eine über einer Kochstelle verwendbare größere Dunstabzugseinheit, welche demontierbar sein kann, jedoch meistens nicht-demontierbar eingebaut wird, oder eine über einer Feuerstelle, z.B. einem offenen Kamin, demontierbar oder nicht-demontierbar verwendbare Rauchabzugshaube.

Eine Haube dieser Art ist beispielsweise aus der DE-A-29 19 761 bekannt. Sie kann aus Metall, Keramik, Glas oder Kunststoff hergestellt werden und an einer unteren Kante eine Beleuchtungsvorrichtung haben. Aus dem DE-Gebrauchsmuster 1 987 333 ist eine Dunstabzugshaube mit einem Fett- und Staubfilter, einem Geruchsfilter mit Aktivkohle zum Abscheiden von Gerüchen, und einem Gebläse bekannt, welche in dieser Reihenfolge angeordnet sind. Aus dem DE-Gebrauchsmuster 91 05 430.3 ist eine Dunstabzugshaube bekannt, bei welcher ein Gebläse im Luftströmungsweg zwischen einem Fettfilter und einem Geruchsfilter angeordnet ist. Aus dem DE-Gebrauchsmuster 91 01 894.3 ist eine höhenverstellbar aufhängbare Dunstabzugshaube bekannt. Aus dem DE-Gebrauchsmuster GM 78 02 041 ist eine Dunstabzugshaube mit zwei Gebläsen bekannt, wobei die Dunstabzugshaube wahlweise entweder für Umluftbetrieb (aus einer Küche angesaugte Luft wird in die Küche zurückgeleitet) oder für Abluftbetrieb (aus der Küche angesaugte Luft wird aus der Küche heraus in das Freie geleitet) ausgebildet sein kann. Merkmale des Standes der Technik können auch bei der Erfindung verwendet werden, so weit dies durch die Erfindung nicht ausgeschlossen wird.

Durch die Erfindung soll die Aufgabe gelöst werden, eine als Dunstabzugshaube oder als Esse verwendbare Haube so auszubilden, daß sie unter Beachtung von niedrigen Produktionskosten in verschiedenen Größen hergestellt werden kann.

Diese Aufgabe wird gemäß der Erfindung durch die kennzeichnenden Merkmale von Anspruch 1 gelöst.

Durch die Erfindung ist eine Grundhaube so ausgebildet, daß sie wahlweise allein verwendet werden kann oder auf einfache Weise durch Erweiterungskörper vergrößert werden kann.

Weitere Merkmale der Erfindung sind in den Unteransprüchen enthalten.

Die Erfindung wird im folgenden mit Bezug auf die Zeichnung anhand einer bevorzugten Ausführungsform als Beispiel beschrieben.

Die Zeichnung zeigt in
- Fig.1: perspektivisch und schematisch eine Haube gemäß der Erfindung.

Die in der Zeichnung dargestellte Haube besteht aus einer Grundhaube 2, welche als Dunstabzugshaube oder Esse ausgebildet ist, und aus mindestens einem plattenartigen, eine seitliche Fortsetzung der Grundhaube bildenden plattenartigen Erweiterungskörper 4. Die Grundhaube 2 hat auf halber Breite von hinten her einen Ausschnitt 6, an welchen eine Abluftleitung oder ein Abluftkamin angeschlossen werden kann. An der vorderen Stirnseite 8 der Grundhaube 2 ist ein Kanalkörper 10 lösbar befestigt, zu welchem ein Kanalkörper 12 des Erweiterungskörpers 4 fluchtend angeordnet und durch ein Steckerblech 14 verbindbar ist. Das Steckerblech 14 hat einen in den Kanalkörper 10 der Grundhaube 2 einsteckbaren Endabschnitt und einen in den Kanalkörper des Erweiterungskörpers 4 einsteckbaren Endabschnitt. An der hinteren Stimseite der Grundhaube 2 und des Erweiterungskörpers 4 sind zu ihrer Verbindung weitere Verbindungsmittel 16 vorgesehen, beispielsweise ein an dem Erweiterungskörper 4 vorgesehener Haken, welcher in die hintere Stirnseite der Grundhaube 2 einhängbar ist.

In den Kanalkörpem 10 und 12 können elektrische Leitungen verlegt sein, welche sich durch beide Kanalkörper erstrecken oder zwischen den Kanalkörpem durch elektrische Steckermittel 20 miteinander verbindbar sein können. Im Kanalkörper 10 der Grundhaube 2 sind elektrische Schalter 22 zum Einschalten und Ausschalten von elektrischen Geräten eingebaut, beispielsweise von elektrischen Leuchten 24, welche in den einen und/oder anderen der beiden Kanalkörper 10 und 12 eingebaut sein können oder an anderer Stelle positioniert sein können. Anstelle von Leuchten 24 können mit den Schaltem 22 auch andere elektrische Geräte wie beispielsweise Gebläse, Rundfunk- und Femsehgeräte usw. gesteuert werden. Im Kanalkörper 12 des Erweiterungskörpers 4 können ebenfalls elektrische Schalter oder eine Leuchte 24 oder andere Geräte angeordnet werden. Selbstverständlich können auch auf oder unter der Grundhaube 2 und/oder dem Erweiterungskörper 4 elektrische Elemente angeordnet werden.

Die Grundhaube 2 und der Erweiterungskörper 4 können je aus einem einteiligen Materialstück geformt sein und beispielsweise aus Metall, Kunststoff, Glas, Holz oder anderen Materialien bestehen. Wenn sie mehrteilig ausgebildet sind, können sie aus einer entsprechenden Vielzahl von verschiedenen Materialien bestehen.

In die Grundhaube 2, bei Bedarf auch in den Erweiterungskörper 4, können Fettfilter, Geruchsfilter und Gebläse eingebaut sein, wie dies aus dem Stand der Technik bekannt ist.

## Patentansprüche

1. Haube als Dunstabzugshaube oder als Esse, **dadurch gekennzeichnet, daß** sie aus einer Grundhaube (2) und mindestens einem plattenartigen Erweiterungskörper (4) besteht, mit welchem die Grundhaube (2) vergrößerbar ist, und daß Verbindungsmittel (14,16) zum wahlweisen Verbinden der Grundhaube (2) mit dem mindestens einen Erweiterungskörper (4) vorgesehen sind, wobei die Grundhaube (2) derart ausgebildet ist, daß sie wahlweise allein oder in Kombination mit dem mindestens einen Erweiterungskörper (4) die Haube bildet.

2. Haube nach Anspruch 1, **dadurch gekennzeichnet, daß** die Verbindungsmittel Steckmittel (14) aufweisen.

3. Haube nach Anspruch 1 oder 2, **dadurch gekennzeichnet, daß** die Grundhaube (2) und/oder der mindestens eine Erweiterungskörper (4) mindestens einen elektrischen Schalter (22) und/oder ein anderes elektrisches Gerät (24) aufweisen.

4. Haube nach einem der vorhergehenden Ansprüche, **dadurch gekennzeichnet, daß** die Grundhaube (2) und der mindestens eine Erweiterungskörper (4) auf ihren aneinander angrenzenden Seiten elektrische Kontakte (20) zur Stromübertragung zwischen elektrischen Leitungen in der Grundhaube und elektrischen Leitungen in dem mindestens einen Erweiterungskörper aufweisen.

5. Haube nach einem der vorhergehenden Ansprüche, **dadurch gekennzeichnet, daß** die Grundhaube (2) und/oder der mindestens eine Erweiterungskörper (4) an mindestens einem Außenrand mit einem Kanalkörper (10,12) zur Unterbringung von elektrischen Elementen (22,24) versehen ist.

6. Haube nach einem der vorhergehenden Ansprüche, **dadurch gekennzeichnet, daß** der, die Haubenoberfläche bildende, Teil der Grundhaube (2) und/oder des mindestens einen Erweiterungskörpers (4) aus einem einstückigen geformten Teil besteht.

## Claims

1. Hood as fume extractor hood or as chimney, **characterised in that** it consists of a basic hood (2) and at least one plate-like extension body (4) by which the basic hood (2) can be enlarged, and that connecting means (14, 16) for selectable connection of the basic hood (2) with at least one extension body (4) are provided, wherein the basic hood (2) is constructed in such a manner that it forms the hood selectably by itself or in combination with the at least one extension body (4).

2. Hood according to claim 1, **characterised in that** the connecting means comprise plug means (14).

3. Hood according to claim 1 or 2, **characterised in that** the basic hood (2) and/or the at least one extension body (4) comprise at least one electrical switch (22) and/or another electrical apparatus (24).

4. Hood according to one of the preceding claims, **characterised in that** the basic hood (2) and the at least one extension body (4) have on their mutually adjacent sides electrical contacts (20) for current transfer between electrical conductors in the basic hood and electrical conductors in the at least one extension body.

5. Hood according to one of the preceding claims, **characterised in that** the basic hood (2) and/or the at least one extension body (4) is or are provided at at least one outer edge with a channel body (10, 12) for accommodation of electrical elements (22, 24).

6. Hood according to one of the preceding claims, **characterised in that** the part of the basic hood (2) and/or of the at least one extension body (4) forming the hood surface consists of an integrally formed part.

## Revendications

1. Hotte réalisée comme hotte aspirante ou comme cheminée, **caractérisée en ce qu'**elle comprend une hotte de base (2) et au moins un corps d'extension (4) de type plaque permettant d'agrandir la hotte de base (2) et **en ce que** des moyens de liaison (14, 16) sont prévus pour relier au choix la hotte de base (2) avec ledit au moins un corps d'extension (4), la hotte de base (2) étant réalisée de telle manière qu'elle forme la hotte au choix seule ou en combinaison avec ledit au moins un corps d'extension (4).

2. Hotte selon la revendication 1, **caractérisée en ce que** les moyens de liaison comprennent des moyens enfichables (14).

3. Hotte selon la revendication 1 ou 2, **caractérisée en ce que** la hotte de base (2) et/ou ledit au moins un corps d'extension (4) comprennent au moins un interrupteur électrique (22) et/ou un autre appareil électrique (24).

4. Hotte selon l'une des revendications précédentes, **caractérisée en ce que** la hotte de base (2) et ledit au moins un corps d'extension (4) comprennent sur leurs côtés contigus des contacts électriques (20) destinés au transfert de courant entre des lignes électriques dans la hotte de base et des lignes électriques dans ledit au moins un corps d'extension.

5. Hotte selon l'une des revendications précédentes, **caractérisée en ce que** la hotte de base (2) et/ou ledit au moins un corps d'extension (4) sont munis sur au moins un bord extérieur d'un corps de canal (10, 12) destiné à loger des éléments électriques (22, 24).

6. Hotte selon l'une des revendications précédentes, **caractérisée en ce que** la partie formant la surface de hotte de la hotte de base (4) et/ou dudit au moins un corps d'extension (4) est constituée d'une partie conçue en une pièce.
